# EUROPÄISCHE PATENTSCHRIFT

(11) **EP 0 058 869 B1**
(45) Veröffentlichungstag und Bekanntmachung des Hinweises auf die Patenterteilung: **23.05.1984**
(21) Anmeldenummer: 82100907.3
(22) Anmeldetag: 09.02.1982
(51) Int. Cl.: B22D 11/128

(54) **Stützführungsgerüst im Treib- und/oder Richtbereich einer Stranggiessanlage**
Guiding support stand in the driving and/or straightening range of a continuous casting plant
Charpente de guidage et de soutien dans la zone d'entraînement et/ou de dressage dans une installation de coulée continue

(30) Priorität: 21.02.1981 DE 3106531
(43) Veröffentlichungstag der Anmeldung: 01.09.1982
(73) Patentinhaber: SMS SCHLOEMANN-SIEMAG AKTIENGESELLSCHAFT, 40237 Düsseldorf (DE)
(72) Erfinder: Streubel, Hans, D-4006 Erkrath 1 (DE)
(74) Vertreter: Hemmerich, Friedrich Werner

## Beschreibung

Die Erfindung betrifft ein Stützführungsgerüst im Treib- und/oder Richtbereich einer Stranggießanlage mit zwei Rollenbahnen die in Abschnitte mit mindestens zwei Rollen je Bahn unterteilt sind und die Rollen jedes Bahnabschnittes auf je einer Traverse gelagert sind, wobei die eine Traverse an einem Rahmen befestigt ist und die andere Traverse an Kolbenstangenköpfen von ortsfest angeordneten Druckmittelzylindern gelenkig angebracht ist und den Kolbenstangenköpfen quer zur Rollenbahn verlaufende Führungen an Ständern zugeordnet sind (DE-A-2 023 319).

Bei dieser bekannten Richtmaschine einer Stranggießanlage sind obere und untere Traversen auf zwischen zwei Rollenlagern angeordneten Gelenkzapfen in der Art einer Wippe gelagert. Jeder Gelenkzapfen der oberen Traverse ist in einem Kolbenstangenköpf eines im Rahmen angeordneten Druckmittelzylinders befestigt. Am Rahmen sind beidseits jedes Druckmittelzylinders zwei Ständer verankert, zwischen denen der Kolbenstangenkopf des Druckmittelzylinders geführt ist. Die obere Traverse ist auf diese Weise höhenverstellbar und um ihre Mitte schwenkbar.

Diese Verschwenkbarkeit der oberen Traverse bei der bekannten Richtmaschine drückt bei einem Ausweichen der einen Rolle während der Wipp-Bewegung die andere Rolle in den noch plastisch verformbaren Strang hinein, so daß sich örtliche Verwalzungen mit Abweichungen zum Soll-Dickenmass ergeben. Die im mittleren Bereich der Traverse befindlichen Ständer behindern die Übersicht und Zugänglichkeit. Die Ausführung mit zwischen den Rollenlagern angeordneten Schwenkzapfen bedingt einen großen Rollenabstand. Eine dichtere Anordnung der Rollen wäre mit erheblichem konstruktiven Aufwand und Schwierigkeiten hinsichtlich der Wartung verbunden. Ein weiterer Nachteil der bekannten Bauart besteht darin, daß es bei einer Schrägstellung der oberen Traverse zu einem erheblichen seitlichen Ausschwenken in Richtung auf die benachbarte Traverse kommt. Um ein Zusammenstoßen benachbarter oberer Traversen bzw. deren Rollen oder Lager zu vermeiden, muß daher zwischen den Traversen ein bestimmter Abstand vorgesehen werden. Dies ist ein weiterer Grund, weshalb bei der bekannten Bauart nicht die bei modernen Anlagen geforderten gleichmäßig engen Rollenabständen erzielt werden können.

Mit der Erfindung sollen die Nachteile der bekannten Richtmaschine vermieden werden. Aufgabe ist die Schaffung einer kostengünstigen, übersichtlichen und gut zugänglichen Treib- und Richtmaschine, bei der die Rollen in gleichmäßig geringem Abstand gelagert und die Traversen dicht aufeinanderfolgend angeordnet sind. Im weiteren sollen Stränge mit minimalen Abweichungen in der Dicke erzeugt werden können.

Nach der Erfindung wird dies dadurch erreicht, daß die Führungen im Bereich der Trennlinien zwischen den Abschnitten angeordnet und daß jeder Abschnitt auf jeder Seite der Strangbahn zwei Druckmittelzylinder aufweist deren Kolbenstangenköpfe einseitig entlang je einer der Führungen geführt sind.

Dadurch wird ein Stützführungsgerüst mit gleichmäßig geringem Rollenabstand bei guter Zugänglichkeit für Kontroll-, Einstell- und Wartungsarbeiten geschaffen. Durch Verlagerung der Anlenkungen der Kolbenstangenköpfe an den oberen Traversen nach außen werden die Schwenkradien der hochschwenkenden Traversenseiten vergrößert, wodurch die Krümmung des von den Außenkanten erzeugten Schwenkbogens flacher und das seitliche Ausschwenken verringert wird.

Die Kolbenstangenköpfe mit den oberen Traversen verbindende Gelenkbolzen sind vorteilhaft etwa in der Mitte zwischen der gemeinsamen Achsebene der Rollen und der Lageraufspannebene der Traverse angeordnet.

Gemäß einem weiteren Merkmal der Erfindung sind Distanzstücke zur Begrenzung der Anstellbewegung der oberen Traverse zur jeweiligen Sollstrangbahn hin auf Konsolen angeordnet, die unterhalb einer Traversenplatte an den Ständerwangen befestigt sind.

Zur Erzielung einer einfachen Seitenführung können die Traversen beidseits mit Gleitsteinen versehen sein, denen an den Ständern Führungsleisten zugeordnet sind.

In weiterer Ausbildung der Erfindung sind bei Traversen mit drei und mehr Rollen jeweils die mittleren Rollen an den oberen Traversen quer zum Strang beweglich geführt und durch Druckmittelzylinder verstellbar und die verstellbaren Rollen und/oder die gegenüberliegend angeordneten Rollen angetrieben.

In der Zeichnung ist ein Ausführungsbeispiel der Erfindung dargestellt. Es zeigen
Figur 1 einen Treib- und Richtbereich eines Stützführungsgerüstes in zwei Querschnittsebenen,
Figur 2 zwei Abschnitte des Treib- und Richtbereichs in Seitenansicht bzw. im Längsschnitt und
Figuren 3a und b schematisch eine obere Traverse in waagerechter und geschwenkter Lage.

Im Ausführungsbeispiel sind auf einem Rahmen 1 Ständer 2 verankert, die an ihrer Oberseite durch Längsträger 3 verbunden sind. Auf dem Rahmen 1 sind zwischen den Ständern 2 untere Traversen 4 befestigt, auf denen jeweils zwei äußere Rollen 5 und eine mittlere Rolle 6 mit ihren Lagern 7 angeordnet sind. An einer oberen Traverse 8 sind zwei äußere Rollen 9 mit ihren Lagern 10 ortsfest sowie eine mittlere Rolle 11 mit ihren auf Führungszapfen 12 geführten Lagern 13 verstellbar gelagert. Jeweils in der Mitte der Ständer 2 sind Trennlinien 29 zwischen aufeinanderfolgenden Traversen 4 bzw. 8 gezogen.

Zur Verstellung der Lager 13 sind auf jeder oberen Traverse 8 Hydraulikzylinder 14 angeordnet, bei deren Beaufschlagung die mittlere Rolle 11 auf einen Anfahrstrang geringerer Stärke gepreßt wird. Die unteren und oberen mittleren Rollen 6 und 11 sind mit Kupplungsflanschen 15 für nicht dargestellte Antriebsspindeln versehen.

Zur Verstellung der oberen Traverse 8 sind vier am Rahmen 1 verankerte Hydraulikzylinder 16 vorgesehen, deren Kolbenstangenköpfe 17 zwischen zwei Stegen 18, 19 der oberen Traverse 8 mittels Gelenkbolzen 20 gehalten sind. Jeder Kolbenstangenkopf 17 ist seitlich mit einer Gleitfläche 21 versehen, denen an den Ständern 2 Führungen 22 zugeordnet sind. Die Gelenkbolzen 20 sind mit ihren Achsen etwa in der Mitte zwischen den gemeinsamen Achsebene 23 der Rollenlager 10 und der Aufspanneben 23' der Lagergehäuse an der oberen Traverse 8 angeordnet.

Zur Begrenzung der Anstellbewegung der oberen Traverse 8 zum Strang 24 hin sind auswechselbare Distanzstücke 25 auf Konsolen 26 angeordnet, die an den Ständern 2 befestigt sind. Die Distanzstücke 25 bilden so für die äußeren Stege 18 der oberen Traverse 8 einen verstellbaren Anschlag.

An jeder oberen Traverse 8 sind seitlich Gleitsteine 27 angeordnet, denen an den Ständern 2 Führungsflächen 28 zugeordnet sind.

Bei einer Strangunebenheit oder einer Störung schwenkt die obere Traverse 8 um zwei koaxiale Gelenkbolzen 20 aus der waagerechten Position gemäß Fig. 3a um den Bogen 30 in die geneigte Position gemäß Fig. 3b. Dabei überschreitet weder die angehobene Seite noch die nach unten schwenkende Seite der oberen Traverse 8 die Traversentrennlinien 29. Aus der engen Anordnung der Traversentrennlinien 29. wird deutlich, daß die oberen Traversen 8 sehr dicht nebeneinander angeordnet werden können. Beim Schwenken der oberen Traversen 8 verringert sich der horizontal gemessene Abstand zwischen den an den Kolbenstangenköpfen 17 angeordneten Gleitflächen 21, 21', so daß z. B. die Gleitflächen 21 die Horizontalkraft aufnehmen und die gegenüberliegenden Gleitflächen 21' von ihren Führungen 22 um das Maß a abheben.

## Patentansprüche

1. Stützführungsgerüst im Treib- und/oder Richtbereich einer Stranggießanlage mit zwei Rollenbahnen die in Abschnitte mit mindestens zwei Rollen je Bahn unterteilt sind und die Rollen jedes Bahnabschnittes auf je einer Traverse (4, 8) gelagert sind, wobei die eine Traverse (4) an einem Rahmen befestigt ist und die andere Traverse (8) an Kolbenstangenköpfen (17) von ortsfest angeordneten Druckmittelzylindern (16) gelenkig angebracht ist und den Kolbenstangenköpfen (17) quer zur Rollenbahn verlaufende Führungen (22) an Ständern (2) zugeordnet sind, dadurch gekennzeichnet, daß die Führungen (22) im Bereich der Trennlinien (29) zwischen den Abschnitten angeordnet und daß jeder Abschnitt auf jeder Seite der Strangbahn zwei Druckmittelzylinder (16) aufweist deren Kolbenstangenköpfe (17) einseitig entlang je einer der Führungen (22) geführt sind.

2. Stützführungsgerüst nach Anspruch 1, dadurch gekennzeichnet, daß die Kolbenstangenköpfe (17) mit der oberen Traverse (8) verbindende Gelenkbolzen (20) etwa in der Mitte zwischen der gemeinsamen Achsebene (23) der Rollenlager (10) und der Lageraufspannebene (23') an der oberen Traverse (8) angeordnet sind.

3. Stützführungsgerüst nach den Ansprüchen 1 und 2, dadurch gekennzeichnet, daß Distanzstücke (25) zur Begrenzung der Anstellbewegung der oberen Traverse (8) zur jeweiligen Sollstrangbahn hin auf Konsolen (26) angeordnet sind, die unterhalb einer Traversenaußenplatte (18) an den Ständern (2) befestigt sind.

4. Stützführungsgerüst nach den Ansprüchen 1 bis 3, dadurch gekennzeichnet, daß beidseits an den oberen Traversen (8) Gleitsteine (27) angeordnet sind, denen an den Ständern (2) Führungsflächen (28) zugeordnet sind.

5. Stützführungsgerüst nach den Ansprüchen 1 bis 4, dadurch gekennzeichnet, daß bei Traversen (4, 8) mit drei und mehr Rollen (5, 6 bzw. 9, 11) jeweils die mittleren Rollen (11) an den oberen Traversen (8) quer zum Strang (24) beweglich geführt und durch Druckmittelzylinder (14) verstellbar und die verstellbaren Rollen (11) und/ oder die gegenüberliegend angeordneten Rollen (6) angetrieben sind.

## Claims

1. A supporting guide frame in the driving and/or straightening region of a continuous casting plant having two roller paths which are subdivided into sections with at least two rollers per path and in which the rollers of each path section are each mounted on a respective cross member (4, 8), one cross member (4) being secured to a frame and the other cross member (8) being hinged to piston-rod heads (17) of stationarily mounted pressure medium cylinders (16), and guides (22) extending transversely to the roller path [and mounted] on supports (2) are associated with the piston-rod heads (17), characterized in that the guides (22) are arranged in the region of the boundaries (29) between the sections and each section comprises, on each side of the billet path, two pressure-medium cylinders (16), the piston-rod heads (17) of which are guided on one side along one of the guides (22) in each case.

2. A supporting guide frame according to Claim 1, characterized in that hinge pins (20) connecting the piston-rod heads (17) to the upper cross member (8) are disposed on the upper cross member (8) approximately mid-way between the common axial plane (23) of the bearings (10) of the rollers and the bearing mounting plane (23').

3. A supporting guide frame according to Claims 1 and 2, characterized in that, in order to restrict the setting motion of the upper cross member (8) with respect to the nominal billet path, spacers (25) are disposed on brackets (26) which are secured to the supports (2) below an outer plate (18) of the cross members.

4. A supporting guide frame according to Claims 1 to 3, characterized in that slide blocks (27), with which guide surfaces (28) are associated on the supports (2), are disposed on both sides of the upper cross members (8).

5. A supporting guide frame according to Claims 1 to 4, characterized in that in the case of cross members (4, 8) with three and more rollers (5, 6 and 9, 11 respectively) the central rollers (11) are guided on the upper cross members (8) so as to be movable transversely to the billet (24) and are adjustable by pressure-medium cylinders (14) and the adjustable rollers (11) and/or the rollers (6) disposed opposite are driven.

## Revendications

1. Bâti de guidage et de soutien dans la zone d'entraînement et de dressage d'une installation de coulée continue comportant deux trains de cylindres qui se répartissent en sections d'au moins deux cylindres par train, les cylindres de chaque section de train portant sur chacun une traverse (4, 8), l'une des traverses (4) étant fixée à un cadre et l'autre traverse (8) s'articulant sur les têtes (17) de tiges de pistons de vérins (16) disposés de façon fixe et des guidages (22), qui courent sur les montants (2) transversalement par rapport au train de cylindres, correspondant aux têtes de tiges de pistons, caractérisé, en ce que les guidages (22) sont disposés dans la zone des lignes séparatrices (29) entre les sections ; et en ce que chaque section comporte, de chaque côté du train de coulée continue, deux vérins (16) dont les têtes (17) de tiges de pistons sont guidées d'un côté respectivement le long de l'un des guidages (22).

2. Bâti de guidage et de soutien selon la revendication 1, caractérisé en ce que les axes d'articulation (20) reliant les têtes (17) de tiges de pistons à la traverse supérieure (8) sont disposés sur la traverse supérieure (8), à peu près au milieu entre le plan axial (23) commun des paliers des cylindres (10) et le plan de fixation (23') des paliers.

3. Bâti de guidage et de soutien selon les revendications 1 et 2, caractérisé en ce que des pièces d'écartement (25), pour limiter le déplacement de réglage de la traverse supérieure (8) par rapport au train nominal respectif de coulée continue, sont disposées sur des consoles (26) fixées aux montants (2) en dessous d'une plaque extérieure de la traverse (18).

4. Bâti de guidage et de soutien selon les revendications 1 à 3, caractérisé en ce que des deux côtés, sur les traverses supérieures (8) sont disposées des glissières (27) auxquelles correspondent sur les montants (2) des surfaces de guidage (28).

5. Bâti de guidage et de soutien selon les revendications 1 à 4, caractérisé en ce que dans le cas des traverses (4, 8) comportant trois cylindres et plus (5, 6 et 9, 11), les cylindres médians (11) sont respectivement guidés, avec possibilité de se déplacer, sur les traverses supérieures (8) transversalement par rapport à la billette de coulée continue (24) et peuvent être réglés au moyen des vérins (14) ; et en ce que les cylindres réglables (11) et/ou les cylindres (6) disposés en face sont entraînés positivement.
